# EUROPÄISCHE PATENTSCHRIFT

(11) **EP 0 043 365 B1**
(45) Veröffentlichungstag und Bekanntmachung des Hinweises auf die Patenterteilung: **07.03.1984**
(21) Anmeldenummer: 81890101.9
(22) Anmeldetag: 16.06.1981
(51) Int. Cl.: B22D 11/08

(54) **Anfahrstrang für Stranggiessanlagen**
Starter bar for continuous casting plants
Fausse barre pour des installations de coulée continue

(30) Priorität: 30.06.1980 AT 3410/80
(43) Veröffentlichungstag der Anmeldung: 06.01.1982
(73) Patentinhaber: VOEST-ALPINE Aktiengesellschaft, A-4010 Linz (AT)
(72) Erfinder:
(74) Vertreter: Wolfram, Gustav, Dipl.-Ing.

## Beschreibung

Die Erfindung betrifft einen Anfahrstrang für Stranggiessanlagen, insbesondere Stahlbrammen-Stranggiessanlagen, mit untereinander mittels Gelenkbolzen gelenkig verbundenen Gliederkörpern, wobei jeweils ein Gelenkbolzen fluchtende Bohrungen kammartig ineinandergreifender Endteile benachbarter Gliederkörper durchsetzt.

Bei einem Anfahrstrang dieser Art (DE-A Nr. 2701164) bereitet das Trennen der Gliederkörper Schwierigkeiten, insbesondere dann, wenn der Anfahrstrang schon lange Zeit in Verwendung ist. Die die Gliederkörper verbindenden Gelenkbolzen, die zum Zweck des Trennens entfernt werden müssen, lassen sich, insbesondere bei Anfahrsträngen für Brammenstranggiessanlagen, nur mehr mittels hydraulischer Pressen herausdrükken, was umständlich und zeitraubend ist. Dieser Ausbau der Gelenkbolzen gestaltet sich meist wegen Passungsrost bzw. geringfügiger Deformationen äusserst schwierig und macht eine Reparatur durch Aufbohren der Bohrungen für die Bolzen und die Einpassung eines Bolzens grösseren Durchmessers notwendig. Wenn man eine Schnelltrennung des Anfahrstranges vornehmen will, muss man einen der Gliederkörper zerstören, beispielsweise durch einen Brennschnitt.

Ein weiteres Problem besteht bei Stranggiessanlagen, die zur Erzeugung von Gusssträngen mit verschiedenen Dicken eingerichtet sind. Bei solchen Anlagen kann für unterschiedliche Strangdicken in gewissen Dickenbereichen ein und derselbe Anfahrstrang verwendet werden, wobei der der jeweiligen Giessdicke entsprechende Anfahrkopf an die Gliederkörper des Anfahrstranges angeschlossen wird. Ist der Dickenunterschied zwischen Anfahrkopf und den Gliederkörpern sehr gross, müssen mehrere, sich keilförmig zum Anfahrkopf erweiternde Übergangsgliederkörper vorhanden sein, die zusammen mit dem Anfahrkopf ausgewechselt werden müssen. Der Austausch von Übergangsgliedern bringt ebenfalls einen Ausbau von Gelenkbolzen mit sich.

Bei modernen Stranggiessanlagen ist der Anfahrkopf als _{"}Permanentkopf" ausgebildet, d.h. der Anfahrkopf steht in direktem Gussverbund mit dem Gussstrang und kann mittels einer in der Strangführung angeordneten Trennvorrichtung vom Gussstrang gelöst werden. Nach dem Lösen wird der Anfahrstrang mittels einer Hubeinrichtung, beispielsweise mittels eines Kranes oder einer Wippe, von der Strangführung ausgefördert.

Bei Verwendung eines Permanentkopfes kann es passieren, dass der Permanentkopf mit dem Gussstrang verschweisst, so dass sich der Permanentkopf vom Gussstrang nicht mehr ohne weiteres lösen lässt. Man hat daher bisher bei mit Permanentkopf ausgerüsteten Stranggiessanlagen dafür Sorge tragen müssen, dass auch im Falle des Verschweissens Permanentkopf-Gussstrang ein Trennen des Anfahrstranges vom Gussstrang möglich ist. Einer solchen Notsituation wurde in der Regel dadurch Rechnung getragen, indem man den Anfahrstrang vom Gussstrang mittels der für den Gussstrang vorgesehenen Schneideinrichtung getrennt hat, weil meistens die Gelenkbolzen nicht in der zur Verfügung stehenden Zeit ausbaubar waren. Es war also notwendig, den Anfahrstrang noch über den mit der Schneideinrichtung für den Gussstrang vorgesehenen Strangführungsteil, der bei Brammenstranggiessanlagen als Brennschneidrollgang ausgebildet ist, zu führen. Dadurch ergibt sich einerseits, wenn man zu Giessbeginn den Anfahrstrang von unten durch die Strangführung in die Kokille einfädeln will, ein langer Transportweg für den Anfahrstrang und damit eine lange Rüstzeit vor Giessbeginn, oder andererseits, wenn der Anfahrstrang mittels einer Hubeinrichtung vom Auslaufrollgang abgehoben und von oben in die Kokille eingefädelt wird, eine aufwendige Konstruktion für eine Einrichtung zum Zuführen des Anfahrstranges in die Kokille. Wollte man den Anfahrstrang bei Verwendung eines Permanentkopfes schon vor dem eine Scheindeinrichtung aufweisenden Strangführungsteil aus der Strangführung entfernen, beispielsweise mittels einer in die Strangführung reichenden Wippe usw., so wäre man gezwungen, bei Verschweissen oder Verklemmen des Permanentkopfes mit dem Schopfanfang des Gussstranges das Giessen abzubrechen, da andernfalls der Gussstrang dem Anfahrstrang auf die Wippe folgen müsste.

Die Erfindung bezweckt die Vermeidung dieser Nachteile und Schwierigkeiten und stellt sich die Aufgabe, einen Anfahrstrang der eingangs beschriebenen Artzu schaffen, der leicht, schnell und ohne grossen Aufwand, insbesondere ohne Zerstörung eines Gliederkörpers, in zwei oder mehrere Teile quer zu seiner Längsachse geteilt werden kann. Insbesondere soll sich bei Verwendung eines Permanentkopfes ein Giessabbruch auch dann vermeiden lassen, wenn sich der Permanentkopf nicht vom Gussstrang trennen lässt, und sollen sowohl Anfahrstrang und Gussstrang von der in der Anlage vorgesehenen Trennstelle an stets getrennte Wege laufen können.

Diese Aufgabe wird erfindungsgemäss dadurch gelöst, dass die Endteile eines Gliederkörpers mit seitlich gegen die Endteile des benachbarten Gliederkörpers auskragenden und die Bohrung peripher umgebenden, die Ausziehkräfte aufnehmenden Bunden versehen sind, wobei die Bunde an Stützflächen von zur Oberseite des Anfahrstranges hin offenen Ausnehmungen an den Endteilen des benachbarten Gliederkörpers anliegen.

Bei dem bekannten Anfahrstrang müssen die Gelenkbolzen satt in den zugehörigen Bohrungen sitzen, damit der Anfahrstrang die auftretenden Ausziehkräfte ruckfrei aufnehmen kann. Durch diese Passsitze besteht die Gefahr, dass die Gelenkbolzen nur schwierig entfernbar sind. Bei dem Anfahrstrang nach der Erfindung hingegen kann der grösste Teil der Gelenkbolzensitze so weit ausgeführt werden, dass das eingangs erwähnte _{"}Festsitzen" der Gelenkbolzen vermieden werden kann.

Nach einer bevorzugten Ausführungsform sind die seitlich auskragenden Bundevon in die Endteile des Gliederkörpers eingesetzten Büchsen gebildet und die Ausnehmungen U-förmig ausgebildet.

Für ein besonders leichtes Lösen ist es zweckmässig, wenn der Gelenkbolzen die Bohrungen der Endteile der beiden benachbarten Gliederkörper mit radialem Spiel durchsetzt.

Zur leicht lösbaren Fixierung des Gelenkbolzens ist zweckmässig an dem Gelenkbolzen an einem Ende ein sich nach aussen hin erweiternder konischer Ansatz vorgesehen und in der Bohrung eines Endteiles eines Gliederkörpers eine zu diesem konischen Ansatz korrespondierende konische Bohrung vorgesehen, wobei vorteilhaft die konische Bohrung als konische Innenbohrung einer in einem Endteil des Gliederkörpers eingesetzten Haltebüchse ausgebildet ist.

Um den Zusammenbau des Anfahrstranges zu erleichtern, weisen die aussenseitig angeordneten Bunde Zentrieransätze für den Gelenkbolzen auf.

Die Erfindung ist nachfolgend anhand der Zeichnung näher erläutert, wobei Fig. 1 eine Seitenansicht und Fig. 2 eine Draufsicht auf einen Anfahrstrang in schematischer Darstellung zeigen. Fig. 3 stellt einen Schnitt gemäss der Linie 111-111 der Fig. 2 dar; Fig. 4 veranschaulicht den Lösevorgang des Anfahrkopfes vom Anfahrstrang.

Mit 1 ist der Anfahrkopf bezeichnet, der mittels eines Übergangsgliederkörpers 2 an eine Gliederkette 3 angeschlossen ist, die aus miteinander gelenkig verbundenen weiteren Gliederkörpern 4 zusammengesetzt ist. Jeweils zwei benachbarte Gliederkörper 1, 2, 4 weisen kammartig ineinandergreifende Endteile 5, 6 auf. Einer der Gliederkörper, und zwar der an den ersten Gliederkörper, den Anfahrkopf 1, anschliessende Übergangsgliederkörper 2 weist an seinen Endteilen 6 seitlich auskragende, gegen die Endteile 5 des Anfahrkopfes 1 gerichtete Bunde 7 auf. Diese Bunde 7 werden durch in die Endteile des Gliederkörpers eingesetzte Büchsen 8 gebildet, deren Länge 9 grösser ist als die Dicke 10 der Endteile 6. Jeder der Bunde 7 ragt jeweils in eine Ausnehmung 11, die an jedem der Endteile 5 des Anfahrkopfes 1 vorgesehen sind. Diese Ausnehmungen 11 sind im Querschnitt U-förmig ausgebildet und zur Oberseite 12 des Anfahrstranges hin offen. Die Bunde 7 liegen an Stützflächen 13, die am Grund dieser Ausnehmungen 11 vorgesehen sind, satt in den Endteilen 5 des Anfahrkopfes, so dass kein bzw. nahezu kein Spiel in Längsrichtung 14desAnfahrstranges vorhanden ist.

Die ineinandergreifenden Endteile 5, 6 der beiden benachbarten Gliederkörper 1, 2 weisen zueinanderfluchtende Bohrungen 15,16 auf, wobei die Bohrungen 16 die Büchsen 8 zentral durchsetzen. In diese Bohrungen 15,16 istein Gelenkbolzen 17 eingesetzt, der gegenüber den Bohrungen 15, 16 ein radiales Spiel 18, 19 aufweist. Ein Ende 20 des Gelenkbolzens 17 ist zum leichteren Einführen in die Bohrungen 15, 16 zum Ende hin kegelförmig verjüngt; das andere gegenüberliegende Ende 21 des Gelenkbolzens weist einen sich zum Ende 21 des Gelenkbolzens 17 hin konisch erweiternden Ansatz 22 auf. Mit diesem Ansatz 22 passt der Gelenkbolzen in eine konische Innenbohrung einer an einem seitlichen Endteil des Anfahrkopfes eingesetzten Haltebüchse 23. Damit der Gelenkbolzen 17 nicht in den Bohrungen schlottert, weisen die an den seitlichen Endteilen 6 des Gliederkörpers 2 vorgesehenen Büchsen 8 Zentrieransätze 24 auf, die sich jedoch, um ein leichtes Lösen des Gelenkbolzens zu ermöglichen, nur über eine geringe Länge 25 dieser Büchsen erstrecken.

Zum Lösen des Anfahrkopfes 1 vom benachbarten Gliederkörper 2 ist lediglich der Gelenkbolzen 17 durch Schlagen zu lockern und anschliessend axial aus den Bohrungen 15, 16 herauszuziehen, was leicht von Hand aus erledigt werden kann, da der Gelenkbolzen 17 nur an den beiden Zentrieransätzen 24 sowie an der Haltebüchse 23 mit Reibung anliegt. Nach Entfernen des Gelenkbolzens 17 lässt sich der Anfahrstrang vom Anfahrkopf 1 leicht durch eine Bewegung des Anfahrstranges etwa senkrecht zur Oberseite 12 lösen, wobei die Bunde 7 aus den Ausnehmungen 11 herausgleiten. Während dieses Trennvorganges herrscht zwischen den Bunden 7 und den Ausnehmungen 11 nur eine Linienberührung, so dass die dabei auftretenden Reibungskräfte nur gering sind und auch nach längerem Gebrauch des Anfahrstranges nicht den Trennvorgang behindern können.

Der Gelenkbolzen 17 selbst braucht keine den Anfahrstrang beim Ausziehen aus der Strangführung als Zugkräfte belastenden Kräfte aufzunehmen; diese werden von den Bunden 7 des Gliederkörpers 2 auf den Anfahrkopf 1 übertragen. Der Gelenkbolzen 17 hat lediglich die Funktion, ein unbeabsichtigtes Entfernen des Anfahrkopfes 1 vom Gliederkörper 2 zu verhindern.

In Fig. 4 ist der Trennvorgang des Anfahrstranges vom Anfahrkopf veranschaulicht. Der Anfahrstrang wird auf eine Wippe 26 ausgefördert. Der Anfahrkopf 1 ist noch während dieses Vorganges mit dem Gussstrang 27 verbunden, wobei angenommen wird, dass sich die Verbindung zwischen Anfahrkopf 1 und Gussstrang 27, obwohl es sich um einen Permanent-Anfahrkopf handelt, infolge eines Defektes nicht lösen lässt. In einem solchen Fall wird der Gelenkbolzen 17 herausgeschlagen und die Wippe von der in Fig. 4 mit vollen Linien dargestellten Lage A in die strichpunktiert dargestellte Lage B geschwenkt. Die Bunde 7 gleiten bei diesem Schwenkvorgang aus den Ausnehmungen 11 heraus, so dass der Gussstrang 27 ungestört weiter entlang des Rollganges 28 in Pfeilrichtung 29 ausgefördert werden kann und der Anfahrstrang den Giessbetrieb nicht weiter behindert. Die leicht entfernbaren Gelenkbolzen 17 und die aus dem Anfahrkopf herausgleitenden Bunde 7 machen es somit möglich, den Gussstrang vom Anfahrstrang zu trennen, ohne dass vor der den Anfahrstrang aufnehmenden Wippe 26 (oder sonstigen Hubeinrichtung für den Anfahrstrang) eine Brennschneideinrichtung für den Gussstrang erforderlich ist. Die Brennschneideinrichtung kann nach der den Anfahrstrang aufnehmenden Einrichtung 26 vorgesehen sein, wodurch sich für den Anfahrstrang kürzere Förderwege ergeben.

Die in der Zeichnung dargestellte Verbindung des Anfahrkopfes 1 mit dem benachbarten Gliederkörper 2 kann auch zwischen beliebigen anderen Gliederkörpern 2, 4 des Anfahrstranges vorgesehen werden.

## Patentansprüche

1. Anfahrstrang für Stranggiessanlagen, insbesondere Stahlbrammen-Stranggiessanlagen, mit untereinander mittels Gelenkbolzen (17) gelenkig verbundenen Gliederkörpern (1, 2, 4), wobei jeweils ein Gelenkbolzen (17) fluchtende Bohrungen (15, 16) kammartig ineinandergreifender Endteile (5, 6) benachbarter Gliederkörper (1, 2) durchsetzt, dadurch gekennzeichnet, dass die Endteile (6) eines Gliederkörpers (2) mit seitlich gegen die Endteile (5) des benachbarten Gliederkörpers (1) auskragenden und die Bohrung (16) peripher umgebenden, die Ausziehkräfte aufnehmenden Bunden (7) versehen sind, wobei die Bunde (7) an Stützflächen (13) von zur Oberseite (12) des Anfahrstranges hin offenen Ausnehmungen (11) an den Endteilen (5) des benachbarten Gliederkörpers (1) anliegen.

2. Anfahrstrang nach Anspruch 1, dadurch gekennzeichnet, dass die seitlich auskragenden Bunde (7) von in die Endteile (6) des Gliederkörpers (2) eingesetzten Büchsen (8) gebildet sind.

3. Anfahrstrang nach einem der Ansprüche 1 oder 2, dadurch gekennzeichnet, dass die Ausnehmungen (11) U-förmig ausgebildet sind.

4. Anfahrstrang nach den Ansprüchen 1 bis 3, dadurch gekennzeichnet, dass der Gelenkbolzen (17) die Bohrungen (15, 16) der Endteile (5, 6) der beiden benachbarten Gliederkörper (1, 2) mit radialem Spiel (18, 19) durchsetzt.

5. Anfahrstrang nach den Ansprüchen 1 bis 4, dadurch gekennzeichnet, dass an dem Gelenkbolzen (17) an einem Ende (21) ein sich nach aussen hin erweiternder konischer Ansatz (22) vorgesehen ist und in der Bohrung (15) eines Endteiles (5) eines Gliederkörpers (1) eine zu diesem konischen Ansatz (22) korrespondierende konische Bohrung vorgesehen ist.

6. Anfahrstrang nach Anspruch 5, dadurch gekennzeichnet, dass die konische Bohrung als konische Innenbohrung einer in einem Endteil (5) des Gliederkörpers (1 ) eingesetzten Haltebüchse (23) ausgebildet ist.

7. Anfahrstrang nach den Ansprüchen 1 bis 5, dadurch gekennzeichnet, dass die aussenseitig angeordneten Bunde (7) Zentrieransätze (24) für den Gelenkbolzen (17) aufweisen.

## Claims

1. A starter bar for continuous casting plants, in particular steel slab continuous casting plants, comprising link bodies (1, 2, 4) articulately interconnected by means of hinge pins (17), one hinge pin (17) each penetrating aligning bores (15,16) of comb-like engaging end parts (5, 6) of neighbouring link bodies (1, 2), characterised in that the end parts (6) of a link body (2) are provided with collars (7) laterally cantilevering towards the end parts (5) of the neighbouring link body (1), peripherally surrounding the bore (16) and accommodating extraction forces, the collars (7) abutting on supporting surfaces (13) of recesses (11) provided on the end parts (5) of the neighbouring link body (1) and open towards the upper side (12) of the starter bar.

2. A starter bar according to claim 1, characterised in that the laterally cantilevering collars (7) are formed by bushings (8) inserted in the end parts (6) of the link body (2).

3. A starter bar according to claim 1 or 2, characterised in that the recesses (11) are designed to be U-shaped.

4. A starter bar according to claims 1 to 3, characterised in that the hinge pin (17) penetrates the bores (15,16) of the end parts (5, 6) of the two neighbouring link bodies (1, 2) with a radial play (18, 19).

5. A starter bar according to claims 1 to 4, characterised in that an outwardly widening conical nose (22) is provided on the hinge pin (17) on one end (21), and that in the bore (15) of one end part (5) of a link body (1 ) a conical bore corresponding to this conical nose (22) is provided.

6. A starter bar according to claim 5, characterised in that the conical bore is designed as a conical inner bore of a holding bushing (23) inserted in one end part (5) of the link body (1).

7. A starter bar according to claims 1 to 5, characterised in that the externally arranged collars (7) comprise centering shoulders (24) for the hinge pin (17).

## Revendications

1. Fausse barre pour installations de coulée continue, en particulier pour installations de coulée continue de brames d'acier, avec des corps de maillons (1,2,4) reliés à articulation les uns aux autres à l'aide de boulons d'articulation (17), où chaque fois un boulon d'articulation (17) traverse des forures (15, 16), en regard l'une de l'autre, de parties d'extrémité (5, 6) de corps de maillons voisins (1, 2) qui se compénètrent à la façon de dents, caractérisée en ce que les parties d'extrémité (6) d'un corps de maillon (2) sont pourvues de collets (7) reprenant les forces d'extraction, en porte à faux latéralement par rapport aux parties d'extrémité (5) du corps de maillon voisin (1 ) et entourant périphériquement la forure (16), les collets (7) s'appliquant, par des faces d'appui (13) d'évidements (11) ouverts vers la face supérieure de la fausse barre, aux parties d'extrémité (5) du corps de maillon voisin (1 ).

2. Fausse barre suivant la revendication 1, caractérisée en ce que les collets en porte à faux latéralement (7) sont formés par des douilles (8) enfoncées dans les parties d'extrémité (6) du corps de maillon (2).

3. Fausse barre suivant l'une des revendications 1 ou 2, caractérisée en ce que les évidements (11 ) sont en forme de U.

4. Fausse barre suivant les revendications 1 à 3, caractérisée en ce que le boulon d'articulation (17) traverse les forures (15, 16) des parties d'extrémité (5, 6) des deux corps de maillons voisins (1, 2) avec un jeu radial (18, 19).

5. Fausse barre suivant les revendications 1 à 4, caractérisée en ce que sur le boulon d'articulation (17), à une extrémité (21 ), est prévu un prolongement conique (22) s'élargissant vers l'extérieur et en ce que dans la forure (15) d'une partie d'extrémité (5) d'un corps de maillon (1 ) est prévu un alésage conique correspondant à ce prolongement conique (22).

6. Fausse barre suivant la revendication 5, caractérisée en ce que l'alésage conique est réalisé comme alésage conique intérieur d'une douille de maintien (23) enfoncée dans une partie d'extrémité (5) du corps de maillon (1).

7. Fausse barre suivant les revendications 1 à 5, caractérisée en ce que les collets (7) disposés à l'extérieur comportent des prolongements de centrage (24) pour le boulon d'articulation (17).
